# EUROPÄISCHE PATENTSCHRIFT

(11) **EP 0 103 562 B1**
(45) Veröffentlichungstag und Bekanntmachung des Hinweises auf die Patenterteilung: **07.09.1988**
(21) Anmeldenummer: 83890148.6
(22) Anmeldetag: 06.09.1983
(51) Int. Cl.: E05B 63/06

(54) **Drehknopfanordnung an einem Türblatt**
Door knob mounting
Montage d'une poignée sur une porte

(30) Priorität: 09.09.1982 AT 3378/82
(43) Veröffentlichungstag der Anmeldung: 21.03.1984
(73) Patentinhaber: Gebr. Grundmann Gesellschaft m.b.H., A-3130 Herzogenburg (AT)
(72) Erfinder: Wimmer, Hermann, A-1210 Wien (AT)
(74) Vertreter: Müllner, Erwin, Dr.

(56) Entgegenhaltungen:
- DE-C- 24 463
- GB-A- 261 865

## Beschreibung

Die Erfindung bezieht sich auf eine Drehknopfanordnung an einem Türblatt, bei welcher die Drehknöpfe an am Türblatt festgelegten Lagerteilen drehbar gelagert sind und über mindestens einen die Lagerteile und das Türblatt durchsetzenden. exzentrisch gelagerten Stift miteinander verbunden sind, wobei an dem Stift ein Verbindungshaken zur Betätigung der Falle angreift.

Aus der GB-A 261 865 ist eine Drehknopfanordnung bekannt, bei welcher ein Drehknopf in einem am Türblatt festgelegten Lagerteil drehbar ist und über einen daran exzentrisch angeschlossenen Stift an einem Hakenteil angelenkt ist. Das andere Ende dieses Hakenteiles wird von einer Schraube durchsetzt, die in einer rohrförmigen Falle drehbar verankert ist; dieses Ende wird an einer Seite ferner von einer auf die Schraube aufgeschobenen, sich aus der Innenseite des Fallenkörpers abstützenden Schraubendruckfeder beaufschlagt, an der anderen Seite hingegen durch diese Feder an eine Mutter gedrückt, welche auf die Schraube nahe deren Kopf aufgeschraubt ist. Durch Drehen der Mutter kann so die Falle in ihrer Lage zum Schlitzblech eingestellt werden, was hier nur vom Inneren dieser Anordnung aus möglich ist.

Aus der DE-C 24463 ist ein Einsteckschloß bekannt, dessen in üblicher Weise durch eine unter Federdruck stehende, einen Drücker od. dgl. aufnehmende Nuß betätigbare Falle in Längsrichtung eine Gewindebohrung aufweist. Diese Bohrung nimmt einen Führungsbolzen auf, der einenends eine Schraubenfeder, die sich an einem Bund in der Mitte des Bolzens abstützt, trägt. Der Bolzen weist fallenkopfseitig einen Einschnitt zum Ansetzen eines Schraubenziehers auf, sodaß eine Einstellung des Fallkopfes von dessen Stirnseite her gegenüber dem Schließblech möglich ist.

Bei einer bekannten Ausbildung der eingangs genannten Art ist der Verbindungshaken mit der Falle einstückig ausgebildet. Dies hat den Nachteil, daß bei jeder Betätigung der Drehknopfanordnung der Verbindungshaken eine Biegebewegung ausführen muß, was zu Materialermüdungen u. dgl. führt. Außerdem ist eine Einstellung der Falle in Bezug auf das Schließblech nicht möglich.

Zur Vermeidung der erwähnten Nachteile ist die Anordnung der eingangs genannten Art erfindungsgemäß gekennzeichnet durch folgende Merkmale :
a) der Verbindungshaken ist mit der Falle mittels einer in Fallenlängsrichtung verlaufenden, ein Verschwenken des Verbindungshakens zulassenden, gegen selbsttätiges Verdrehen sicherbaren Schraube verbunden,
b) die gegen selbsttätiges Verdrehen sicherbare Schraube ist von der Stirnseite der Falle her verdrehbar. Dadurch ist eine Einstellbarkeit der Eindringtiefe der Falle in das Schließblech durch einfaches Verdrehen der Schraube von der Stirnseite der Falle her ermöglicht, wodurch die Falle auch bei montiertem Beschlag, also ohne Ausbau derselben, einstellbar ist. Erfindungsgemäß wird somit eine bekannte Anordnung so verbessert, daß sich jeweils an Ort und Stelle beim Einbau des Türblattes in den Stock die Falle in Bezug auf das ihr zugeordnete, am feststehenden Türstock befindliche Schließblech genau einstellen läßt, so daß sich die unvermeidlichen Herstellungstoleranzen gut ausgleichen lassen.

In der Zeichnung ist ein Ausführungsbeispiel des Erfindungsgegenstandes dargestellt. Es zeigen :

Fig. 1 in Explosionsdarstellung einen Horizontalschnitt durch die erfindungsgemäße Druckknopfanordnung und

Fig. 2 einen Schnitt nach Linie II-II der Fig. 1.

Mit 1 ist ein Türblatt bezeichnet, in welchem eine durchgehende horizontale Bohrung 2 vorgesehen ist, in welche von beiden Türseiten her je ein Lagerteil 3, 4 für je einen Drehknopf 5, 6 eingesetzt ist. Die beiden Lagerteile 3, 4 sind dabei durch die Bohrung 2 durchsetzende Schrauben 7, 8 miteinander verbunden, wobei diese Schrauben 7, 6 in entsprechende Ansätze 9, 10 des jeweils gegenüberliegenden Lagerteils eingeschraubt sind. Jeder der Lagerteile 3, 4 weist einen zentralen Lagerfortsatz 11, 12 auf, auf welchen der zugehörige Drehknopf 5, 6 mit einer entsprechenden zentralen Lagerbüchse 13, 14 aufgesetzt ist und mittels eines in eine umlaufende Nut 15, 16 eingesetzten Segerringes 17, 18 gegen Abfallen gesichert ist. In jedem Lagerteil 3 bzw. 4 sind zum zentralen Lagerfortsatz 11 bzw. 12 konzentrische, kreisbogenförmige Langlöcher 19, 20 vorgesehen, durch welche Stifte 21, 22 hindurchgehen, die die beiden Drehknöpfe 5, 6 drehschlüssig miteinander verbinden. Die den Lagerteilen 3 bzw. 4 zugewandten Bodenflächen 23, 24 der Drehknöpfe 5, 6 sind dabei vom jeweiligen Rand 25, 26 zurückersetzt, um ein teilweises Übergreifen des Randes über den zugehörigen Lagerteil zu ermöglichen, wobei die Lagerbüchsen 13, 14 über die Bodenflächen 23, 24 in Richtung zu den Lagerteilen vorspringen. Die Gesamtlänge der Lagerbüchsen 13 bzw. 14 entspricht dabei der Entfernung der Nuten 15 bzw. 16 von den Stirnflächen der Lagerteile 3 bzw. 4.

In eine weitere horizontale, quer zur Bohrung 2 verlaufende Bohrung 27 ist ein Fallengehäuse 28 eingesetzt, in welchem eine Falle 29 verschiebbar geführt ist und durch dessen hinteren Endbereich der Ansatz 10 des Lagerteiles 4 hindurchgeht und damit das Fallengehäuse 28 gegenüber den Lagerteilen 3, 4 festlegt. Die Falle 29 ist durch eine Feder 30 im Sinne eines Herausbewegens der Falle 29 aus dem Fallengehäuse 28 belastet. Am hinteren Ende der Falle 29 ist mittels einer selbstsichernden Schraube 31 ein Verbindungshaken 32 befestigt, welcher eine seitliche Öffnung 35 des Fallengehäuses 28 durchsetzt und an dem Stift 21 eingehängt ist, womit eine Kurbelverbindung zwischen den Drehknöpfen 5, 6 und der Falle 29 gebildet ist. Die Schraube 31 durchsetzt dabei die Falle 29 in Längsrichtung und ist vom vorderen Ende her verdrehbar.

Die Drehknöpfe 5'bzw. 6 sind an ihren Vorderseiten durch Deckel 33 bzw. 34 abgeschlossen.

Zur Montage der Drehknopfanordnung wird zunächst das Fallengehäuse 28 samt eingesetzter Falle 29 in die Bohrung 27 des Türblattes 1 eingesetzt. Danach wird der Lagerteil 4 von der einen Seite in die Bohrung 2 des Türblattes 1 eingesetzt, u. zw. unter Durchstecken des Lagerteilansatzes 10 durch eine Öffnung des hinteren Endes des Fallengehäuses 28. Danach wird der zweite Lagerteil 3 in die Bohrung 2 des Türblattes 1 eingesetzt und beide Lagerteile werden mittels der Schrauben 7, 8 zusammengespannt. Anschlie-8end wird der Drehknopf 5 auf den Lagerteil 3 und der Drehknopf 6 auf den Lagerteil 4 aufgesetzt, u. zw. unter Aufschieben der jeweiligen Lagerbüchse 13 bzw. 14 auf den zugehörigen Lagerteilfortsatz 11 bzw. 12, wobei gleichzeitig die Stifte 21, 22 in korrespondierende Bohrungen der Drehknöpfe unter Einhängen des Verbindungshakens 32 am Stift 21 eingesetzt werden. Die Drehknöpfe 5, 6 werden dann an den zugehörigen Lagerteilen 3, 4 mittels der Segerringe 17, 18 festgelegt, welche in die Nuten 15, 16 der Lagerteilfortsätze 11, 12 eingeschoben werden. Danach werden die Drehknöpfe 5, 6 mit den Deckeln 33, 34 verschlossen, womit die Montage beendet ist. Gegebenenfalls wird noch die Einrasttiefe der Falle 29 durch Verdrehen der Schraube 31 eingestellt.

## Patentansprüche

Drehknopfanordnung an einem Türblatt, bei welcher die Drehknöpfe (5, 6) an am Türblatt (1) festgelegten Lagerteilen (3, 4) drehbar gelagert sind und über mindestens einen die Lagerteile (3, 4) und das Türblatt (1) durchsetzenden, exzentrisch gelagerten Stift (21) miteinander verbunden sind, wobei an dem Stift (21) ein Verbindungshaken (32) zur Betätigung der Falle (29) angreift, gekennzeichnet durch folgende Merkmale :
a) der Verbindungshaken (32) ist mit der Falle (29) mittels einer in Fallenlängsrichtung verlaufenden, ein Verschwenken des Verbindungshakens (32) zulassenden, gegen selbsttätiges Verdrehen sicherbaren Schraube (31) verbunden,
b) die gegen selbsttätiges Verdrehen sicherbare Schraube (31) ist von der Stirnseite der Falle (29) her verdrehbar.

## Claims

Rotary knob arrangement on a door leaf, in which the rotary knobs (5, 6) are mounted rotatably on bearing parts (3, 4) secured to the door leaf (1) and are connected to one another by way of at least one eccentrically mounted pin (21) extending through the bearing parts (3, 4) and the door leaf (1), wherein there acts on the pin (21) a connecting hook (32) for the actuation of the latch (29), characterised by the following fea- tu res :
a) the connecting hook (32) is connected to the latch (29) by means of a screw (31) which extends in the longitudinal direction of the latch, which permits a swivelling of the connecting hook (32) and which is securable against self-acting rotation,
b) the screw (31) which is securable against self-acting rotation is rotatable from the front end face of the latch (29).

## Revendications

Dispositif de poignée tournante placé sur un panneau de porte, dans lequel les poignées tournantes (5, 6) sont montées de façon rotative sur les pièces servant de palier (3, 4) fixées sur le panneau de porte (1), et sont reliées entre elles par au moins une broche (21), montée excentriquement et qui traverse les pièces servant de palier (3, 4) et le panneau de porte (1), un crochet de liaison (32) venant s'accrocher sur la broche (21), pour l'actionnement du pêne (29), caractérisé par les caractéristiques suivantes :
a) le crochet de liaison (32) est relié au pêne (29), au moyen d'une vis auto-blocable (31), orientée dans le sens longitudinal du pêne (29) et autorisant un pivotement du crochet de liaison (32),
b) la vis auto-blocable (31), peut être tournée à partir de la face frontale du pêne (29).
